# EUROPÄISCHE PATENTSCHRIFT

(11) **EP 0 017 886 B1**
(45) Veröffentlichungstag und Bekanntmachung des Hinweises auf die Patenterteilung: **24.10.1984**
(21) Anmeldenummer: 80101848.2
(22) Anmeldetag: 08.04.1980
(51) Int. Cl.: H04R 23/00

(54) **Koronalautsprecher**
Corona-loudspeaker
Haut-parleur à effet corona

(30) Priorität: 13.04.1979 FR 7909449
(43) Veröffentlichungstag der Anmeldung: 29.10.1980
(73) Patentinhaber: Klein, Siegfried, Dr., F-75009 Paris (FR)
(72) Erfinder: Klein, Siegfried, F-75009 Paris (FR)
(74) Vertreter: Freischem, Werner, Dipl.-Ing.

## Beschreibung

Die Erfindung geht aus von einem Koronalautsprecher mit einer an einem HF-Generator anschliessbaren, nadelförmigen Entladungselektrode, die mit Ausnahme des Bereichs ihrer Spitze in einem Elektrodenträger untergebracht ist, der aus einem elektrisch isolierenden sowie wärmebeständigen Material gefertigt ist, sowie mit einer im Abstand von der Spitze der Entladungselektrode angeordneten Gegenelektrode.

Derarige, ohne Membran arbeitende Lautsprecher, die aufgrund einer starken Koronaentladung Schallwellen erzeugen, sind aus der FR-A-1 041 790 und US-A-2 768 246 des Anmelders sowie aus der US-A-3 105 124 und 3 177 288 bekannt. Bei diesen, auch unter der Bezeichnung lonophon, bekannten Lautsprechern liefert ein Hochfrequenzgenerator bei einer Frequenz von ungefähr 27 Mega Herz eine Hochfrequenzhochspannung, beispielsweise 1500 Volt, an eine Nadelelektrode. Es entsteht um diese Nadelelektrode ein starkes elektrisches Hochfrequenzfeld. Es kommt dabei zu einer Korona-Entladung, die eine intensive Ionisierung der Luftmoleküle um die Spitze der Entladungselektrode herum zur Folge hat. Bei dieser Plasmabildung wird ungefähr jedes 10/1000 Luftmolekül ionisiert. Diese Korona- Entladung besteht nicht nur aus positiven Ionen und freien Elektronen, sondern auch aus negativen lonen, die dadurch zustandekommen, dass freie Elektronen sich mit Sauerstoffmolekülen, die ein elektro-negatives Gas darstellen, verbinden. Im Moment der Entstehung der Korona-Entladung kommt es zu einer sehr starken Erhitzung um die Nadelelektrode herum, beispielsweise 1500°C Durchschnittswert, was eine starke Ausdehnung der Luft um diese Elektrode zur Folge hat. Die eben erwähnte Temperatur hängt von der Intensität dieser Korona-Entladung ab, da sie von der Anzahl der ionisierten Gasmoleküle bestimmt wird. Hieraus folgt, dass eine Amplitudenmodulation der Hochfrequenz-Hochspannung Temperaturschwankungen um den Mittelwert von 1500°C zur Folge hat. Diese Temperaturschwankungen lösen unmittelbar Luftdruckschwankungen aus. Auf diese Weise werden elektrische Modulationssignale nahezu trägheitslos in akustische Wellen umgewandelt. Gleichzeitig entstehen durch die Korona-Entladung störende elektromagnetische Wellen, deren Ausbreitung verhindert werden muss. Die bekannten Koronalautsprecher haben den Nachteil, dass die Entladungselektrode, an welcher die Korona-Entladung stattfindet, am Eingang eines Exponential-Schalltrichters bzw. eines Homes angeordnet ist, der die Schallwellen in eine Verzugsrichtung richtet.

Aus der GB-A-303175 ist ein ohne Membran arbeitender Lautsprecher bekannt, der eine kondensator-ähnliche Anordnung mit mehreren Elektroden aufweist, zwischen denen unter Einfluss von klangmodulierten Spannungsunterschieden eine stationäre, ionisierte Luftschicht oder ein elektrisch geladener Gasstrom in korrespondierende Schwingungen gebracht werden soll. Bei dem Lautsprecher nach Fig. 2 dieser Schrift soll ein ionisiertes Gas zwischen der Aussenfläche einer inneren, kugelförmigen Elektrode, die radioaktiv beschichtet ist, und der Innenfläche einer äusseren, perforierten, kugelförmigen Elektrode in Schwingungen versetzt werden und der Schall durch die Lochung in der äuseren Elektrode nach allen Richtungen abgestrahlt werden. Dieser Lautsprecher ist in der Praxis unbrauchbar, weil es nicht möglich ist, ein nur relativ schwach ionisiertes Gas durch modulierte Spannungsunterschiede an den Elektroden in klangerzeugende Schwingungen zu versetzen.

Ein ähnlich arbeitender Lautsprecher wird in der FR-A-594 174 vorgeschlagen, bei dem die lonisation der in Schwingungen zu versetzenden Luft durch einen Heizfaden erfolgen soll. Auch bei diesem Gerät ist es nicht möglich, elektrische Energie in akustische Energie in ausreichender Lautstärke, Klangtreue und Störungsfreiheit umzusetzen.

Ausgehend von einem Koronalautsprecher der eingangs genannten Art liegt der Erfindung die Aufgabe zugrunde, einen Koronalautsprecher zu schaffen, der eine nahezu isotrope Schallwellenabstrahlung in allen Richtungen ermöglicht.

Diese Aufgabe wird dadurch gelöst, dass die Gegenelektrode die Spitze der Entladungselektrode allseitig umgibt und aus einem flächigen, elektrisch leitenden Material besteht, das so durchbrochen ist, dass es für Schallwellen durchlässig ist, die Gegenelektrode einen Durchlass für den Elektrodenträger aufweist und dass sich die Entladungselektrode radial in das Innere bis in Nähe des Zentrums der Gegenelektrode erstreckt.

In vorteilhafter Weiterbildung der Erfindung ist die Gegenelektrode von einem feinmaschigen Metallgitter gebildet. Sie kann dabei aus zwei Halbkugeln zusammengesetzt sein, die miteinander über eine Halteeinrichtung im Niveau ihres Äquators verbunden sind. Der Durchlass wird dabei im Scheitelpunkt der einen der beiden halbkugelförmigen Kappen freigelassen.

Dieser Schallsender strahlt über einen grossen Raumwinkelbereich isotrop ab. Da die Gegenelektrode aus zwei Teilen besteht, kann der vordere Teil leicht ausgewechselt werden. Der Schutzmantel trägt zur Sicherheit bei. Zwischen ihm und der Gegenelektrode kann eine Schutzschaltung vorgesehen werden, die eine Notabschaltung durchführt, wenn Schutzmantel und Gegenelektrode elektrisch verbunden werden, beispielsweise aufgrund mechanischer Verformung der Schutzelektrode.

Weitere Ausbildungen der Erfindung sind Gegenstand der Unteransprüche.

Im folgenden wird die Erfindung unter Bezugnahme auf die Zeichnung näher erläutert. In der Zeichnung zeigen:
Fig. 1 eine Schnittbild-Darstellung des elektroakustischen Wandlers,
Fig. 2 einen Ausschnitt aus einer Darstellung entsprechend Fig. 1 für ein zweites Ausführungsbeispiel und
Fig. 3 eine Seitenansicht, teilweise schnittbildlich dargestellt, für einen elektroakustischen Wandler entsprechend Fig. 1, jedoch mit Schutzmantel.

Der in Fig. 1 dargestellte elektroakustische Wandler hat eine Entladungselektrode 1 in Form einer Nadel, diese ist- mit Ausnahme ihrer punktförmigen Spitze 2 - in einem Elektrodenträger 3 angeordnet. Letzterer hat im wesentlichen zylindrische Form und besteht aus einem wärmebeständigen und eine hohe Dielektrizitätskonstante aufweisenden Material, beispielsweise aus Polytetrafluoräthylen. An ihrem der Spitze 2 gegenüberliegenden Endbereich hat die Entladungselektrode 1 einen Kontaktbereich 4, der über die rückwärtige Fläche des Elektrodenträgers 3 nach hinten vorsteht.

Die Entladungselektrode 1 wird von einer sphärischen Gegenelektrode 5 umgeben. Diese ist aus zwei halbsphärischen Kappen 5a und 5b zusammengesetzt, die über eine als Ring ausgebildete Halteeinrichtung 6 in Höhe des Äquators miteinander verbunden sind. Diese beiden Halbkugelschalen 5a und 5b sind vorteilhafterweise aus einem feinmaschigen Metallgitter hergestellt. Die Abmessungen der Maschen ist dabei so gewählt, dass die Gegenelektrode 5 für Schallwellen durchlässig ist, jedoch einen Faraday-Käfig für elektromagnetische Wellen bildet, welche von der Entladungselektrode 1 ausgesandt werden. In anderer Ausführung können die beiden halbsphärischen Kappen 5a und 5b von einem Blech gebildet sein, das eine Vielzahl von kleinen Durchbrüchen aufweist und in die geeignete Form gebracht ist.

In der Schale 5b ist ein Durchlass 7 vorgesehen, der als metallisch leitender Ring ausgebildet ist. Er besteht beispielsweise aus Kupfer oder Messing und ist in die Wand der Halbkugelschale 5b im Bereich ihres Scheitelpunktes eingesetzt. Dieser hülsenartige Ring 7 bildet den Durchlass für den Elektrodenträger 3, welcher dergestalt eingefügt wird, dass die Entladungselektrode 1 sich radial in das Innere der sphärischen Gegenelektrode 5 erstreckt bis hin zu einem Punkt, der in der Nähe des Mittelpunktes dieser Kugel liegt, jedoch ausreichend weit von der Gegenelektrode 5 weg liegt, um die Ausbildung eines elektrischen Funkenbogens zu vermeiden. Mittels einer Fixierung, z. B. einer Sitftschraube 8, wird der Elektrodenträger 3 im hülsenartigen Ring 7 festgelegt.

Der Elektrodenträger 3 wird in seinem Bereich, der sich ausserhalb der sphärischen Gegenelektrode 5 befindet, von einer metallisch leitenden Hülse 9 umgeben, die beispielsweise aus Kupfer oder Messing gefertigt ist. Diese Hülse 9 hat einen Frontbereich 9a, der in seiner axialen Länge im wesentlichen der entsprechenden Abmessung des Ringes 7 entspricht und in Gleitkontakt an der Innenwand des Ringes 7 anliegt. Vorteilhafterweise hat dieser Frontbereich 9a der Hülse 9 einen Durchmesser, der kleiner ist als der restliche Durchmesser des hinteren Bereichs 9b der Hülse 9, so dass zwischen den beiden Bereichen 9a und 9b eine Schulter ausgebildet wird, die beim Einschieben des Elektrodenträgers 3 in das Innere der Gegenelektrode 5 einen Anschlag liefert. Auf diese Weise befindet sich die punktförmige Spitze 2 in Nähe des Mittelpunktes der sphärischen Gegenelektrode 5.

In einer anderen Ausbildung kann die Hülse 9 fest mit dem Ring 7 verbunden sein, beispielsweise auch einstückig gefertigt sein und eine Verlängerung dieses Ringes 7 bilden. In diesem Fall hat der Elektrodenträger 3 im wesentlichen dieselbe Form, wie sie in Fig. 1 dargestellt ist und wird in die Hülse 9 eingeschoben.

Weiterhin ist am elektroakustischen Wandler eine Zündelektrode 10 vorgesehen, die innerhalb der sphärischen Gegenelektrode 5 angeordnet und elektrisch mit dieser Gegenelektrode 5 verbunden ist. Diese Zündelektrode 10 befindet sich wesentlich näher der Spitze 2 als die Gegenelektrode 5, dadurch ist der Gradient des elektrischen HF-Feldes zwischen der Spitze 2 und der Zündelektrode 10 wesentlich erhöht, wodurch die Zündung der Korona-Entladung vereinfacht wird. Wie in Fig. 1 gezeigt, kann die Zündelektrode 10 durch eine Kappe 11 aus Metallgitter gebildet sein, die mit ihrem Scheitelpunkt am inneren Scheitelpunkt der halbsphärischen Kappe 5a befestigt ist und deren konkaver Bereich hin zur Spitze 2 der Entladungselektrode 1 gerichtet ist. In einer anderen, in Fig. 2 dargestellten Ausführungsform ist die Zündelektrode 10 ein metallisch leitender Ring 12, der mit dem ebenfalls metallisch leitenden Ring 7 über Haltestege 13 aus leitendem Metall verbunden ist. Vorteilhafterweise befindet sich dieser Ring 12 etwa in einer Entfernung von 15 mm vor der Spitze 2 und besitzt einen Durchmesser von ca. 30 mm.

Die Hülse 9 hat einen Schaft, der unter gewisser, jedoch geringer Reibung in einen Rohransatz 14 eingreift, welcher mit einem Metallgehäuse 15 verbunden ist. Dieses enthält die (nichtdargestellte) Schaltung, welche ein Signal hoher Frequenz und hoher Spannung erzeugt, das durch ein in Schallwellen umzuwandelndes Signal tiefer Frequenz moduliert ist. Ein elektrisches Schaltschema für die Schaltung eines derartigen HF-Generators ist beispielsweise in der oben genannten französischen Patentschrift des Anmelders gegeben. Innerhalb des Gehäuses 15 und in Ausrichtung mit der Öffnung des Rohransatzes 14 ist eine Kontakteinrichtung 17 vorgesehen, die im gezeigten Beispiel als Federzunge ausgebildet und mit dem Ausgang des oben erwähnten HF-Generators verbunden ist. Demgemäss wird im Betrieb die Gegenelektrode 5 über den Ring 7, die Hülse 9 und den Rohransatz 14 an das Massepotential gelegt, während die Entladungselektrode 1 elektrisch mit dem Ausgang des HF-Generators über den Kontaktbereich 4 und die Federzunge 17 verbunden ist.

In einer anderen Ausführung kann die Hülse 9 mit einem Aussengewinde und der Rohransatz 14 mit einem Innengewinde ausgestattet sein, so dass auf diese Weise die Verbindung beider Teile gewährleistet ist. Anderseits kann auch ein Bajonettverschluss zwischen der Hülse 9 und dem Rohransatz 14 vorgesehen sein.

Wie in Fig. 3 dargestellt, ist die Gegenelektrode 5 vollständig von einem sphärischen Schutzmantel 18 grösseren Durchmessers umgeben. Dieser besteht aus einem durchbrochenen, schalldurchlässigen Material. Dieser Schutzmantel 18 kann beispielsweise aus zwei halbsphärischen Schalen 18a und 18b bestehen, die beide mit einem Haltering 19,20 verbunden sind, so dass im Niveau des Äquators die beiden halbsphärischen Kappen 18a, 18b mittels Schrauben 21 zusammengehalten werden. In die Wand der einen halbsphärischen Schale 18b ist als Durchlass ein metallisch leitender Ring 22 eingearbeitet. Er befindet sich im Scheitelpunkt dieser Kappe und bildet einen Durchgang für die Hülse 9 des Elektrodenträgers 3. Über eine Schraube 23 wird die Hülse 9 im Ring 22 festgelegt. Vorteilhafterweise sind die beiden halbsphärischen Kappen 18a und 18b aus Metallgitter hergestellt. Sie bilden dadurch einen zweiten Faraday-Käfig um die sphärische Gegenelektrode 5, so dass alle Undichtigkeiten für elektromagnetische Wellen nach aussen hin vermieden werden. Weiterhin ermöglicht es der Schutzmantel 18, dass die Gegenelektrode 5 nicht mit der Hand berührt werden kann, da diese im Betrieb relativ heiss wird aufgrund der von der Korona- Entladung in der Spitze 2 der Entladungselektrode erzeugten Wärme.

Beide Schalen 18a und 18b des Schutzmantels 18 sind mit einem Gewebe 24 überzogen, das schalldurchlässig ist und den elektroakustischen Wandler gegen Verstauben schützt und das von der Korona-Entladung ausgesandte Licht abschirmt.

In weiterer Ausgestaltung der Erfindung können die Hülse 9 oder der Rohransatz 14 von einem Reflektor 25 umringt sein, wie dies in Fig. 1 strichpunktiert dargestellt ist. Die Oberfläche dieses Reflektors 25 folgt einer gestürzten Exponentialfunktion, so dass die in Fig. 1 nach unten abgestrahlten Schallwellen in eine geeignete Richtung reflektiertwerden. In einer anderen Ausbildung ist das Gehäuse 15 mittels eines Schaumstoffs aus Kunststoff oder Kautschuk oder einem anderen geeigneten, schallabsorbierenden Material überzogen.

Die hier gezeigten Ausführungsbeispiele sind lediglich zur besseren Erläuterung der Erfindung gegeben und stellen keineswegs eine Einschränkung dieser Erfindung dar. So kann eine Vielzahl von Ausführungsbeispielen im Rahmen der Erfindung ausgeführt werden, ohne dass der Rahmen dieser Erfindung verlassen wird.

## Patentansprüche

1. Koronalautsprecher mit einer an einen HF-Generator anschliessbaren, nadelförmigen Entladungselektrode (1), die mit Ausnahme des Bereichs ihrer Spitze (2) in einem Elektrodenträger (3) untergebracht ist der aus einem elektrisch isolierenden sowie wärmebeständigen Material gefertigt ist, sowie mit einer im Abstand von der Spitze (2) der Entladungselektrode (1) angeordneten Gegenelektrode (5), dadurch gekennzeichnet, dass die Gegenelektrode (5) die Spitze (2) der Entladungselektrode (1) allseitig umgibt und aus einem flächigen, elektrisch leitenden Material besteht, das so durchbrochen ist, dass es für Schallwellen durchlässig ist, die Gegenelektrode (5) einen Durchlass (7) für den Elektrodenträger (3) aufweist und dass sich die Entladungselektrode (1) radial in das Innere bis in Nähe des Zentrums der Gegenelektrode (5) erstreckt.

2. Lautsprecher nach Anspruch 1, dadurch gekennzeichnet, dass die Gegenelektrode (5) die Form einer Kugel aufweist und die Spitze (2) der Entladungselektrode in der Nähe des Zentrums der Gegenelektrode (5) angeordnet ist.

3. Lautsprecher nach Anspruch 2, dadurch gekennzeichnet, dass die Gegenelektrode (5) von zwei halbsphärischen, in Höhe des Äquators miteinander verbundenen Kappen (5a, 5b) gebildet ist und dass der Durchlass (7) im Scheitelpunkt einer der Kappen (zum Beispiel 5b) vorgesehen ist.

4. Lautsprecher nach einem der Ansprüche 1 bis 3, dadurch gekennzeichnet, dass der Durchlass (7) von einem in die Wand der Gegenelektrode (5) eingearbeiteten Metallring gebildet ist und dass am Elektrodenträger (3) eine elektrisch leitende Hülse (9) in dem ausserhalb der Gegenelektrode (5) befindlichen Bereich vorgesehen ist, die in Kontakt mit der Innenwand des Metallrings (7) steht.

5. Lautsprecher nach Anspruch 4, dadurch gekennzeichnet, dass am Metallring (7) eine am Elektrodenträger (3) angreifende Sperreinrichtung (8) angeordnet ist.

6. Lautsprecher nach Anspruch 4 oder 5, dadurch gekennzeichnet, dass der Durchmesser der Hülse (9) im Bereich des Ringes (7) kleiner ist als im übrigen Bereich (9b) der Hülse (9).

7. Lautsprecher nach einem der Ansprüche 1 bis 6, dadurch gekennzeichnet, dass im Inneren der Gegenelektrode (5) eine Zündelektrode (10) angeordnet ist, die mit der Gegenelektrode (5) elektrisch verbunden ist.

8. Lautsprecher nach Anspruch 7, dadurch gekennzeichnet, dass die Zündelektrode (10) von einer Kappe (11) aus Metallgitter gebildet ist, die mit ihrem Scheitelpunkt an der Gegenelektrode (5) befestigt ist deren konkaver Bereich zur Spitze (2) der Entladungselektrode (1) gerichtet ist.

9. Lautsprecher nach Anspruch 7, dadurch gekennzeichnet, dass die Zündelektrode (10) von einem Metallring (12) gebildet ist, der mit dem Metallring (7) des Durchlasses über metallische Haltestege (13) verbunden ist.

10. Wandler nach einem der Ansprüche 1 bis 9, dadurch gekennzeichnet, dass die Gegenelektrode (5) mit Abstand von einem Schutzmantel (18) aus einem durchbrochenen, schalldurchlässigen Material umgeben ist.

11. Lautsprecher nach Anspruch 10, dadurch gekennzeichnet, dass der Schutzmantel (18) von zwei halbsphärischen Kappen (18a, 18b) gebildet ist, die am Äquator lösbar miteinander verbunden sind und dass eine dieser Kappen (zum Beispiel 18b) an ihrem Scheitelpunkt einen Durchlass (22) für den Elektrodenträger (3) aufweist.

12. Lautsprecher nach Anspruch 11, dadurch gekennzeichnet, dass die Kappen (18a, 18b) aus Metallgitter gefertigt sind und dass der Durchlass (22) von einem Metallring gebildet wird, der eine am Elektrodenträger (3) angreifende Rasteinrichtung (23) aufweist.

13. Lautsprecher nach Anspruch 11 oder 12, dadurch gekennzeichnet, dass der Schutzmantel (18) mit einem schalldurchlässigen Gewebe (24) überzogen ist.

## Claims

1. A corona loudspeaker having a needle- shaped discharge electrode (1), which can be connected to an HF-generator and which is, with the exception of the region of its point (2), embedded in an electrode carrier (3) made of an electrically insulating and heat-resistant material, and further having a backplate electrode (5) spaced from the point (2), characterized in that the backplate electrode (5) surrounds the point (2) of the discharge electrode (1) from all sides and is made of a flat, electrically conductive material which is so perforated that it is permeable to sound waves, the backplate (5) has a bushing (7) for the electrode carriers (3), and that the discharge electrode (1) extends radially inside to the vicinity of the centre of the backplate electrode (5).

2. A loudspeaker according to Claim 1, characterized in that the backplate electrode (5) has the shape of a sphere, and the point (2) of the discharge electrode is situated in the vicinity of the centre of the backplate electrode (5).

3. A loudspeaker according to Claim 2, characterized in that the backplate electrode (5) is formed by two hemispherical shells (5a, 5b) connected together at the level of their equators, and that the bushing (7) is arranged in the crown of one of the shells (e.g. 5b).

4. A loudspeaker according to any one of Claims 1 to 3, characterized in that the bushing (7) is formed by a metal ring incorporated in the wall of the backplate electrode (5), and that on the electrode carriers (3), in a region outside the backplate electrode (5), is provided in electrically conductive sleeve (9) which is in contact with the inner wall of the metal ring (7).

5. A loudspeaker according to Claim 4, characterized in that fixing means (8) engaging with the electrode carrier (3) is provided on the metal ring (7).

6. A loudspeaker according to Claim 4 or 5, characterized in that the diameter of the sleeve (9) in the region of the ring (7) is smaller than in the remaining region (9b) of the sleeve (9).

7. A loudspeaker according to any one of Claims 1 to 6, characterized in that inside the backplate electrode (5) is arranged an initiating electrode (10) which is electrically connected to the backplate electrode (5).

8. A loudspeaker according to Claim 7, characterized in that the initiating electrode (10) is formed by a cap (11) of a metal grid which is at its vertex attached to the backplate electrode (5) and the concave region of which is directed towards the point (2) of the discharge electrode (1).

9. A loudspeaker according to Claim 7, characterized in that the initiating electrode (10) is formed by a metal ring (12) which is connected to the metal ring (7) of the bushing by means of metallic support webs (13).

10. A transducer according to any one of Claims 1 to 9, characterized in that the backplate electrode (5) is at a distance surrounded by a protective jacket (18) from a perforated material permeable to sound.

11. A loudspeaker according to Claim 10, characterized in that the protective jacket (18) is formed by two hemispherical caps (18a, 18b) which are at their equator disconnectibly connected to each other, and that one of these caps (e.g. 18b) has at its crown a bushing (22) for the electrode carrier (3).

12. A loudspeaker according to Claim 11, characterized in that caps (18a, 18b) are made of a metal grid, and that the bushing (22) is formed by a metal ring which has a fixing device (23) engaging with the electrode carrier (3).

13. A loudspeaker according to Claim 11 or 12, charaterized in that the rpotective jacket (18) is surrounded by a fabric (24) permeable to sound.

## Revendications

1. Haut-parleur à effet corona, comprenant une électrode de décharge en forme d'aiguille (1) qui peut être raccordée à un générateur H.F. et qui est logée, à l'exception de la région de sa pointe (2), dans un porte-électrode (3) fabriqué en une matière électriquement isolante et résistant à la chaleur, ainsi qu'une contre-électrode (5) disposée à distance de la pointe (2) de l'électrode de décharge (1), caractérisé en ce que la contre-électrode (5) entoure de tous côtés la pointe (2) de l'électrode de décharge (1) et est faite d'une matière électriquement conductrice en feuille qui est ajourée de manière à être perméable aux ondes sonores, en ce que la contre-électrode (5) comporte un passage (7) pour le porte-électrode (3) et en ce que l'électrode de décharge (1) s'étend en direction radiale à l'intérieur de la contre-électrode (5) jusqu'à proximité du centre de celle-ci.

2. Haut-parleur selon la revendication 1, caractérisé en ce que la contre-électrode (5) présente la forme d'une sphère et en ce que la pointe (2) de l'électrode de décharge est disposée à proximité du centre de la contre-électrode (5).

3. Haut-parleur selon la revendication 2, caractérisé en ce que la contre-électrode (5) est formée de deux calottes hémisphériques (5a, 5b) assemblées au niveau de l'équateur et en ce que le passage (7) est prévu au sommet de l'une des calottes (par exemple 5b).

4. Haut-parleur selon l'une quelconque des revendications 1 à 3, caractérisé en ce que ·le passage (7) est formé par une bague de métal sertie dans la paroi de la contre-électrode (5), et en ce qu'il est prévu sur le porte-électrode (3), dans la région se trouvant à l'extérieur de la contre-électrode (5), un manchon électriquement conducteur (9) qui est un contact avec la paroi intérieure de la bague de métal (7).

5. Haut-parleur selon la revendication 4, caractérisé en ce qu'un dispositif de blocage (8), qui agit sur le porte-électrode (3), est disposé sur la bague de métal (7).

6. Haut-parleur selon la revendication 4 ou 5, caractérisé en ce que la diamètre du manchon (9) dans la région de la bague 7 est plus petit que dans la partie restante (9b) du manchon (9).

7. Haut-parleur selon l'une quelconque des revendications 1 à 6, caractérisé en ce qu'il est disposé, à l'intérieur de la contre-électrode (5), une électrode d'amorçage (10) qui est reliée électriquement à la contre-électrode (5).

8, Haut-parleur selon la revendication 7, caractérisé en ce que l'électrode d'amorçage (10) est constituée par une calotte (11) en treillis métallique, qui est fixée à la contre-électrode (5) par son sommet et dont la partie concave est dirigée vers la pointe (2) de l'électrode de décharge (1).

9. Haut-parleur selon la revendication 7, caractérisé en ce que l'électrode d'amorçage (10) est constituée par un anneau de métal (12) qui est raccordé par des montants métalliques (13) à la bague métallique (7) du passage.

10. Haut-parleur selon l'une quelconque des revendications 1 à 9, caractérisé en ce que la contre-électrode (5) est entourée à distance par une enveloppe de protection (18) en une matière ajourée perméable au son.

11. Haut-parleur selon la revendication 10, caractérisé en ce que l'enveloppe de protection (18) est formée de deux calottes hémisphériques (18a, 18b) qui sont assemblées de façon détachable au niveau de l'équateur, et en ce que l'une de ces calottes (par exemple 18b) présente à son sommet un passage (22) pour le porte-électrode (3).

12. Haut-parleur selon la revendication 11, caractérisé en ce que les calottes (18a, 18b) sont fabriquées en treillis métallique et en ce que le passage (22) est formé par une bague de métal comportant un dispositif d'arêt (23) qui agit sur le porte-électrode (3).

13. Haut-parleur selon la revendication 11 ou 12, caractérisé en ce que l'enveloppe de protection (18) est revêtue d'un tissu perméable au son (24).
